# EUROPÄISCHE PATENTSCHRIFT

(11) **EP 1 660 377 B1**
(45) Veröffentlichungstag und Bekanntmachung des Hinweises auf die Patenterteilung: **23.12.2009**
(21) Anmeldenummer: 04761872.3
(22) Anmeldetag: 20.08.2004
(51) Int. Cl.: B65D 39/16

(54) **AUSTRAGVORRICHTUNG MIT VERSCHLUSSSTOPFEN UND VERRIEGELUNGSRING MIT BAJONETT-ANSCHLUSSMITTELN**
DISPENSING DEVICE COMPRISING A SEALING PLUG AND LOCKING RING WITH BAYONET CONNECTING MEANS
DISPOSITIF DISTRIBUTEUR POURVU D'UN BOUCHON DE FERMETURE ET D'UNE BAGUE DE VERROUILLAGE A ELEMENTS DE CONNEXION A BAIONNETTE

(30) Priorität: 01.09.2003 CH 149803
(43) Veröffentlichungstag der Anmeldung: 31.05.2006
(73) Patentinhaber: Sulzer Mixpac AG, 9469 Haag (Rheintal) (CH)
(72) Erfinder: KELLER, Wilhelm A., CH-6402 Merlischachen (CH)
(74) Vertreter: AMMANN PATENTANWÄLTE AG BERN
(86) Internationale Anmeldenummer: PCT/CH2004/000524
(87) Internationale Veröffentlichungsnummer: WO 2005/021394

(56) Entgegenhaltungen:
- US-A- 5 137 182
- US-A- 5 320 233
- US-A- 5 423 443

## Beschreibung

Die vorliegende Erfindung bezieht sich auf eine Austragvorrichtung mit Verschlussstopfen und Verriegelungsring mit Bajonett-Anschlussmitteln gemäss Oberbegriff vom Patentanspruch 1. Solche Austragvorrichtungen, insbesondere Mehrkomponentenkartuschen sind beispielsweise aus der US-A-5 918 772 des gleichen Anmelders bekannt. Bajonett-Anschlussmittel haben, verglichen mit Schraubverschlüssen, den Vorteil, eine Verbindung rasch herstellen oder lösen zu können. Andererseits weisen Bajonett-Anschlussmittel auch Nachteile auf, insbesondere wenn es um grössere Kartuschen geht, wo zum Teil höhere Kräfte erforderlich sind. Dies gilt nicht nur für den Anschluss eines Mischers oder eines Zubehörs sondern insbesondere auch für das Herausziehen des Verschlussstopfens, der infolge der erforderlichen Dichtigkeit leicht konische Zapfen aufweist und daher festsitzt.

Aus der US-A-5 137 182 des gleichen Anmelders ist eine Kartusche mit einem Verschlussstopfen gemäß dem Oberbegriff des Anspruchs 1 bekannt, worin die Oberseite der Bajonettnocken keilförmig sein können, um eine bessere Verriegelung zu erzielen.

Die US-A-5 320 233 offenbart einen Verschluss mit Mitteln, um das Zerreissen eines Sicherheitsbandes anzuzeigen. Das zweiteilige Sicherheitsband weist beidseits einer Schwächungszone Vorsprünge auf, wobei die eine Reihe Vorsprünge auf einer Rampe und die andere Reihe Vorsprünge auf einer anderen Rampe gleiten, wodurch das Band auseinander gerissen wird, falls der Verschluss geöffnet wird.

Für Kartuschen mit einer Überwurfmutter mit Schraubgewinde zum Befestigen eines Mischers oder eines Stopfens, z. B. gemäss US-A-5 423 443, ist es bekannt, am Verschlussstopfen eine Abzugscheibe anzubringen, um ihn durch Herausdrehen der Überwurfmutter zu entfernen. Während die Überwurfmutter mit Schraubgewinde einen relativ grossen Hub ermöglicht, um den Verschlussstopfen herauszuheben zu können, kann mit einer herkömmliche Bajonett-Verriegelung keine Abzugkraft ausgeübt werden. Daher konnte dieses Problem bei Bajonett-Anschlussmitteln für grössere Kartuschen mit grösseren Verschlussstopfen bislang nicht gelöst werden.

Es ist davon ausgehend Aufgabe der vorliegenden Erfindung dieses Problem zu lösen und eine Möglichkeit anzugeben, bei einer Bajonett-Verriegelung den Verschlussstopfen durch den Verriegelungsring zu bewegen derart, dass er sich nicht nur zum Verschliessen zur Austragvorrichtung hin bewegt sondern auch von ihr abgehoben werden kann und daher eine Zugkraft ausübt. Diese Aufgabe wird mit den Merkmalen von Patentanspruch 1 gelöst.

Die Erfindung wird im Einzelnen anhand von Zeichnungen eines Ausführungsbeispiels näher erläutert.
- Fig. 1: zeigt ein Ausführungsbeispiel einer erfindungsgemässen Vorrichtung,
- Fig. 2: zeigt die Teile von Fig. 1 in einer Explosionszeichnung,
- Fig. 3: zeigt die Arbeitsweise des Verriegelungsringes in Verschlussrichtung,
- Fig. 4: zeigt die Arbeitsweise des Verriegelungsringes beim Abheben des Verschlussstopfens,
- Fig. 5: zeigt einen Schnitt gemäss der Linie V - V von Fig. 1,
- Fig. 6: zeigt die Teile von Fig. 5 in einer anderen Position,
- Fig. 7: zeigt eine Ausführungsvariante der erfindungsgemässen Vorrichtung ohne Abzugscheibe, und
- Fig. 8: zeigt die Teile von Fig. 7 in einer Explosionszeichnung.

In den Figuren 1 und 2 erkennt man das Auslassende einer Doppelkartusche 1 mit den beiden Vorratsbehältern 2 und 3, den getrennten Auslässen 4 und 5, dem Verriegelungsring 6 und den Verschlussstopfen 7.

Die Erfindung richtet sich vor allem darauf, den Verschlussstopfen 7 durch Drehen des Verriegelungsrings, hier im Gegenuhrzeigersinn, von der Kartusche abzuheben. Der Verschlussstopfen 7 weist zwei Zapfen 8 und 9, einen Anzugflansch 10 und einen daran anschliessenden Hals 11 auf, an dem ein Abzugflansch 12 angebracht ist, der zur Aufnahme einer Abzugscheibe 14 mit Ausnehmung 15 eine Nut 13 aufweist.

Im Endbereich der beiden Auslässe 4 und 5 befindet sich ein Auslassflansch 16, der an seinem Umfang zwei gegenüberliegende Flanschstege 17 und 18 aufweist. Jeder Flanschsteg besitzt an seiner Unterseite 19 eine Anzugschräge 17A und an ihrer Oberseite 20 eine Abzugschräge 18A, wobei diese Flächen, in axialer Richtung gesehen schräg verlaufen. Die Anzug- und Abzugschrägen 17A und 18A am Auslassflansch der Kartusche kooperieren mit entsprechenden Anzug- und Abzugschrägen im Verriegelungsring.

Der Verriegelungsring 6 weist einen geriffelten Drehteil 21 und einen anschliessenden zylindrischen Teil 22 auf, der einen kleineren Innendurchmesser aufweist als der Drehteil, wodurch ein Absatz 23 gebildet wird, der sich auf den Anzugflansch 10 des Stopfens 7 abstützt. Der Durchmesser D1 des Durchlasses 30 an dem den Zapfen abgewandten Ende des zylindrischen Teils 22 ist kleiner als der Durchmesser D2 der Abzugscheibe 14.

Im Drehteil des Ringes befinden sich, nahe dem kartuschenseitigen Ende, zwei gegenüberliegende Ringstege 24 und 25, die an ihrer Oberseite mit einer Ringanzugschräge 26 und an ihrer Unterseite mit einer Ringabzugschräge 27 versehen sind. Auch hier verlaufen die Ringanzugschrägen und die Ringabzugschrägen axial gesehen schräg.

In Fig. 3 ist die Arbeitsweise der Vorrichtung in Anzugstellung, bzw. Schliessstellung dargestellt. Dabei kooperieren die Ringstege 24 und 25, die an ihrer Oberseite die Ringanzugschräge 26 und 27 aufweisen, mit je einer unten liegenden Anzugschräge 17A, 18A an Flanschsteg 17, 18 am Auslassflansch 16, um durch Drehen des Verriegelungsrings im Uhrzeigersinn den Verschluss in Pfeilrichtung anzuziehen, bzw. zu verschliessen.

In Fig. 4, die die Abzugsbewegung in Pfeilrichtung zeigt, kooperieren die unten liegenden Abzugschrägen 26, 27 derselben Ringstege 24, 25 des Verriegelungsringes 6 mit den obenliegenden Abzugschrägen 17A, 18A an Flanschstege 17, 18 am Auslassflansch 16, um den Verschlussstopfen mittels des Verriegelungsrings zu lösen und abzuheben. Dabei greift die ringförmige Stirnseite 28 am Verriegelungsring an der Abzugscheibe 14 an.

Im Drehteil des Verriegelungsringes sind ferner beim Übergang zu Absatz 23, zwischen den Stegen 24 und 25, Zentrierrippen 29 angeordnet, die in axialer Richtung schräg vom Drehteil zum zylindrischen Teil verlaufen, um ein Zentrieren des Verriegelungsringes zu ermöglichen, siehe Figuren 5 und 6.

In Fig. 5 ist in einem Schnitt der Verschlussstopfen mitsamt dem Verriegelungsring in verriegelter Stellung und in Fig. 6 in entriegelter Stellung dargestellt. Aus den Zeichnungen geht ferner hervor, dass sich beim Verriegeln der Absatz 23 am Verriegelungsring auf dem Anzugflansch 10 des Stopfens aufstützt, während die beiden Anzugsschrägen miteinander kooperieren, um die Zapfen des Verschlussstopfen in die Kartusche zu pressen und dass beim Entriegeln die ringförmige Stirnseite 28 des zylindrischen Teils des Verschlusstopfens die Abzugsscheibe 14 in einer Nut im Verschlussstopfen beaufschlagt wird, während die beiden Abzugsschrägen beim Herausdrehen miteinander kooperieren, um den Verschlussstopfen herauszuziehen.

Zum Verschliessen der Kartuschenauslässe wird zuerst der im Verriegelungsring vormontierte Verschlussstopfen in die Auslässe der Kartusche gedrückt und durch Drehen des Ringes um 90° verriegelt. Zum Entriegeln wird der Verriegelungsring um etwas mehr als 90° zurück gedreht, wodurch der Verschlussstopfen herausgezogen wird und zusammen mit dem Verriegelungsring entfernt werden kann. Nachher kann nach Herausnahme der Abzugscheibe der Verschlussstopfen aus dem Verriegelungsring entfernt und mit demselben Verriegelungsring ein Mischer an der Kartusche befestigt werden.

In der Ausführungsvariante gemäss den Figuren 7 und 8 wird an Stelle der Abzugscheibe die Längserstreckung von Abzugflansch 31 in Bezug auf den Abzugflansch 12 auf eine Länge D2 vergrössert, die grösser ist als der Durchmesser D1 der Öffnung 32 des Verriegelungsringes 33. Damit die ringförmige Stirnseite 34 des Verriegelungsringes unter den Abzugflansch gelangen kann, weist die Öffnung 32 an zwei gegenüberliegenden Seiten je eine Ausnehmung 35 auf, so dass der Abzugflansch 31 hindurchgelangen kann.

Zur Verstärkung der Abzugsbewegung des Verschlussstopfens 35 weist die Unterseite vom Abzugflansch zwei gegenüberliegende Abzugflanschschrägen 36 und 37 auf.

Die übrigen Teile sowie die Wirkungsweise ist dieselbe wie bei der ersten Ausführung mit Abzugscheibe. Der Verschlussstopfen wird aufgesetzt, der Verriegelungsring derart auf den Abzugflansch gesetzt, dass dieser beim Verriegeln durch die Öffnung 32 hindurchgelangt. Zum Entriegeln wird der Verriegelungsring zunächst gedreht um den Verschlussstopfen frei zu geben und in einer weiteren Drehbewegung wird der Verschlussstopfen herausgehoben. Diese Lösung hat den Vorteil, ein an sich verlierbares Teil - Abzugscheibe - weniger zu enthalten.

Die oben beschriebene Lösung mit Abzugflanschschrägen ist auch auf eine Ausführung mit einem Verriegelungsring mit einem Schraubgewinde übertragbar, wobei das Schraubgewinde mit einem Gewinde am Auslassflansch der Austragvorrichtung zusammenwirkt.

Ausgehend von dem gezeigten Ausführungsbeispiel sind viele Variationen denkbar, ohne den Bereich der Erfindung zu verlassen. So können die Auslassöffnungen und/oder die Zapfen konisch sein, die Auslassöffnungen und damit auch die Zapfen können von der zylindrischen Form abweichen, beispielsweise D-förmig sein, die bajonettartige Verriegelung und entsprechend die Entriegelung kann im Uhrzeigersinn oder gegen den Uhrzeigersinn erfolgen, sowohl die Vorratsbehälter als auch die Auslässe können voneinander verschieden sein und beispielsweise eine Querschnittsfläche, bzw. ein Volumen in einem Verhältnis von 1 : 1 bis 1 : 10 aufweisen und die Zapfen des Verschlussstopfens können sowohl im Durchmesser als auch in der Länge unterschiedlich sein. Anstelle der Abzugscheibe kann auch ein Spreizstift oder ein Schnappring oder dergl. verwendet werden.

Aus der Beschreibung der Erfindung geht hervor, dass unter Beibehalt der Vorteile einer Bajonett-Verbindung eine gute Dichtung und eine problemlose Lagerung durch den eingepressten Verschluss gewährleistet, eine einfache, sichere und saubere Bedienung sowie eine leichte und schnelle Montage und Demontage des Verschlusses möglich ist.

Das beschriebene Ausführungsbeispiel bezieht sich zwar auf eine Doppelkartusche, doch kann der Verschliess- und Abhebemechanismus auch für andere Austragvorrichtungen oder Kartuschen verwendet werden, beispielsweise für Einkomponentenkartuschen sowie Mehrkomponentenkartuschen oder -Austragvorrichtungen.

## Patentansprüche

1. Austragvorrichtung mit Verschlussstopfen und Verriegelungsring mit Bajonett-Anschlussmitteln, **dadurch gekennzeichnet, dass** der Verschlussstopfen (7, 36), die Aussenflächen der Auslässe (4, 5) der Austragvorrichtung (1) und das Wandinnere des Verriegelungsringes (6, 33) miteinander kooperierende Mittel (17, 26; 18, 27) aufweisen, um beim Drehen des Verriegelungsringes den Verschlusstopfen von der Austragvorrichtung abzuheben oder ihn zur Austragvorrichtung hin zu bewegen, wobei die miteinander kooperierenden Mittel Stege (17, 18) an der Aussenfläche der Auslässe (4, 5), mit je einer Abzugschräge (18A) an der Oberseite (20) und einer Anzugschräge (17A) an der Unterseite (19) und entsprechende Ringstege (24, 25) im Inneren des Verriegelungsringes (6) sind, die mit je einer Abzugschräge (27) an der Unterseite und einer Anzugschräge (26) an der Oberseite versehen sind.

2. Austragvorrichtung nach Anspruch 1, **dadurch gekennzeichnet, dass** der Verschlusstopfen (7, 36) einen Anzugflansch (10) aufweist, der in Wirkverbindung mit einen Absatz (23) im Verriegelungsring (6) steht.

3. Austragvorrichtung nach Anspruch 2, **dadurch gekennzeichnet, dass** der Verschlusstopfen (7, 35) oberhalb des Anzugflansches (10) Abzugmittel (14; 31) aufweist, die sich auf die ringförmige Stirnseite (28, 34) des Verriegelungsringes (6, 33) aufstützen.

4. Austragvorrichtung nach Anspruch 2 oder 3, **dadurch gekennzeichnet, dass** der Verschlussstopfen (7), am dem Zapfen (8, 9) abgewandten Ende, eine abnehmbare Abzugscheibe (14) aufweist, deren Durchmesser (D2) grösser ist als der Durchmesser (D1) der Öffnung (30) des Verriegelungsrings (6), die der Austragvorrichtung abgewandt ist.

5. Austragvorrichtung nach Anspruch 2 oder 3, **dadurch gekennzeichnet, dass** der Verschlussstopfen (36) einen Abzugflansch (31) aufweist, dessen Längserstreckung (D2) grösser ist als der Durchmesser (D1) der Öffnung (32) des Verriegelungsrings (33), die der Austragvorrichtung abgewandt ist, wobei die Öffnung (32) zwei Ausnehmungen (35) aufweist derart, dass der Verriegelungsring in einer Position den Abzugflansch aufnehmen kann.

6. Austragvorrichtung nach Anspruch 5, **dadurch gekennzeichnet, dass** der Abzugflansch (31) des Verschlussstopfens (36) an seiner Unterseite zwei Abzugflanschschrägen (37, 38) aufweist, die axial gesehen schräg verlaufen

7. Austragvorrichtung nach einem der Ansprüche 1 bis 6, **dadurch gekennzeichnet, dass** die Flanschstege (17, 18) am Umfang eines Auslassflansches (16) angeordnet sind.

8. Austragvorrichtung nach einem der Ansprüche 1 bis 7, **dadurch gekennzeichnet, dass** die Abzug- und Anzugschrägen (18A, 17A; 27, 26) axial gesehen schräg verlaufen.

9. Austragvorrichtung nach einem der Ansprüche 1 bis 8, **dadurch gekennzeichnet, dass** der Verriegelungsring (6, 33) in seinem Innern axial angeordnete und radial schräg verlaufende Zentrierrippen (29) aufweist.

10. Austragvorrichtung nach einem der Ansprüche 1 bis 9, **dadurch gekennzeichnet, dass** die Austragvorrichtung eine Doppelkartusche (1) ist, wobei der Verschlussstopfen (7, 33) zwei Zapfen (8, 9) aufweist.

11. Austragvorrichtung nach einem der Ansprüche 1 bis 9, **dadurch gekennzeichnet, dass** der Verschlussstopfen (36)\einen Abzugflansch (31) aufweist, dessen Längserstreckung (D2) grösser ist als der Durchmesser (D1) der Öffnung (32) des Verriegelungsrings (33), die der Austragvorrichtung abgewandt ist, wobei die Öffnung (32) zwei Ausnehmungen (35) aufweist derart, dass der Verriegelungsring in einer Position den Abzugflansch aufnehmen kann.

12. Austragvorrichtung nach Anspruch 11, **dadurch gekennzeichnet, dass** der Abzugflansch (31) des Verschlussstopfens (36) an seiner Unterseite zwei Abzugflanschschrägen (37, 38) aufweist, die axial gesehen schräg verlaufen, um die Abzugwirkung durch den Verriegelungsring auf den Stopfen zu verstärken.

## Claims

1. A dispensing apparatus having a closure plug and a latching ring with bayonet connection means, **characterised in that** the closure plug (7, 36), the outer surfaces of the outlets (4, 5) of the dispensing apparatus (1) and the inside of the wall of the latching ring (6, 33) have means (17, 26; 18, 27) which cooperate with one another to raise the closure plug from the dispensing apparatus on the rotation of the latching ring or to move it towards the dispensing apparatus, with the means cooperating with one another being webs (17, 18) at the outer surface of the outlets (4, 5) each having a pull-off slope (18A) at the upper side (20) and a tightening slope (17A) at the lower side (20), and being corresponding ring webs (24, 25) in the interior of the latching ring (6) which are each provided with a pull-off slope (27) at the lower side and a tightening slope (26) at the upper side.

2. A dispensing apparatus in accordance with claim 1, **characterised in that** the closure plug (7, 36) has a tightening flange (10) which is in operational connection with a step (23) in the latching ring (6).

3. A dispensing apparatus in accordance with claim 2, **characterised in that** the closure plug (7, 35) has pull-off means (14; 31) above the tightening flange (10) which are supported on the ring-shaped end face side (28, 34) of the latching ring (6, 33).

4. A dispensing apparatus in accordance with claim 2 or claim 3, **characterised in that** the closure plug (7) has, at the end remote from the pin (8, 9), a removable pull-off disc (14), whose diameter (D2) is larger than the diameter (D1) of the opening (30) of the latching ring (6) which is remote from the discharge apparatus.

5. A dispensing apparatus in accordance with claim 2 or claim 3, **characterised in that** the closure plug (36) has a pull-off flange (31) whose longitudinal extent (D2) is larger than the diameter (D 1) of the opening (32) of the latching ring (33) which is remote from the dispensing apparatus, with the opening (32) having two cut-outs (35) such that the latching ring can receive the pull-off flange in one position.

6. A dispensing apparatus in accordance with claim 5, **characterised in that** the pull-off flange (31) of the closure plug (36) has two pull-off flange slopes (37, 38) at its lower side which extend obliquely viewed axially.

7. A dispensing apparatus in accordance with any one of the claims 1 to 6, **characterised in that** the flange webs (17, 18) are arranged at the periphery of an outlet flange (16).

8. A dispensing apparatus in accordance with any one of the claims 1 to 7, **characterised in that** the tightening flanges and pull-off flanges (18A, 17A; 27, 26) extend obliquely viewed axially.

9. A dispensing apparatus in accordance with any one of the claims 1 to 8, **characterised in that** the latching ring (6, 33) has axially arranged and radially obliquely extending centring ribs (29) in its interior.

10. A dispensing apparatus in accordance with any one of the claims 1 to 9, **characterised in that** the dispensing apparatus is a double cartridge (1), with the closure plug (7, 33) having two pins (8, 9).

11. A dispensing apparatus in accordance with any one of the claims 1 to 9, **characterised in that** the closure plug (36) has a pull-off flange (31) whose longitudinal extent (D2) is larger than the diameter (D1) of the opening (32) of the latching ring (33) which is remote from the dispensing apparatus, with the opening (32) having two cut-outs (35) such that the latching ring can receive the pull-off flange in one position.

12. A dispensing apparatus in accordance with claim 11, **characterised in that** the pull-off flange (31) of the closure plug (35) has two pull-off flange slopes (37, 38) at its lower side which extend obliquely viewed axially to amplify the pull-off effect on the plug by the latching ring.

## Revendications

1. Dispositif distributeur avec bouchon de fermeture et bague de verrouillage avec moyens de connection à baïonnette, **caractérisé en ce que** le bouchon de fermeture (7, 36), les faces extérieures des sorties (4, 5) du dispositif de distribution (1) et l'intérieur de paroi de la bague de verrouillage (6, 33) présentent des moyens (17, 26; 18, 27) coopérant entre eux pour, lors de la rotation de la bague de verrouillage, relever le bouchon de fermeture du dispositif de distribution ou le déplacer vers le dispositif de distribution, où les moyens coopérant entre eux sont des nervures (17, 18) à la face extérieure des sorties (4, 5), avec respectivement un biais de retrait (18A) au côté supérieur (20) et un biais de serrage (17A) au côté inférieur (19) et des nervures annulaires correspondantes (24, 25) dans l'intérieur de la bague de verrouillage (6), qui sont munies respectivement d'un biais de retrait (27) au côté inférieur et d'un biais de serrage (26) au côté supérieur.

2. Dispositif de distribution selon la revendication 1, **caractérisé en ce que** le bouchon de fermeture (7, 36) présente une bride de serrage (10) qui est en liaison fonctionnelle avec un gradin (23) dans la bague de verrouillage (6).

3. Dispositif de distribution selon la revendication 2, **caractérisé en ce que** le bouchon de fermeture (7, 35) présente au-dessus de la bride de serrage (10) des moyens de retrait (14; 31) qui s'appuient sur le côté frontal annulaire (28, 34) de la bague de verrouillage (6,33).

4. Dispositif de distribution selon la revendication 2 ou 3, **caractérisé en ce que** le bouchon de fermeture (7), à l'extrémité éloignée du tenon (8, 9), présente un disque de retrait amovible (14) dont le diamètre (D2) est plus grand que le diamètre (D1) de l'ouverture (30) de la bague de verrouillage (6) qui est éloignée du dispositif de distribution.

5. Dispositif de distribution selon la revendication 2 ou 3, **caractérisé en ce que** le bouchon de fermeture (36) présente une bride de retrait (31) dont l'extension longitudinale (D2) est plus grande que la diamètre (D1) de l'ouverture (32) de la bague de verrouillage (33), qui est éloignée du dispositif de distribution, où l'ouverture (32) présente deux évidements (35) de telle sorte que la bague de verrouillage, dans une position, peut recevoir la bride de retrait.

6. Dispositif de distribution selon la revendication 5, **caractérisé en ce que** la bride de retrait (31) du bouchon de fermeture (36) présente à son côté inférieur deux biais de bride de retrait (37, 38) qui, vus axialement, s'étendent selon une inclinaison.

7. Dispositif de distribution selon l'une des revendications 1 à 6, **caractérisé en ce que** les nervures de bride (17, 18) sont disposées à la périphérie d'une bride de sortie (16).

8. Dispositif de distribution selon l'une des revendications 1 à 7, **caractérisé en ce que** les biais de retrait et de serrage (18A, 17A; 27, 26), vus axialement, s'étendent selon une inclinaison.

9. Dispositif de distribution selon l'une des revendications 1 à 8, **caractérisé en ce que** la bague de verrouillage (6, 33) présente dans son intérieur des nervures de centrage (29) disposées axialement et s'étendant radialement en biais.

10. Dispositif de distribution selon l'une des revendications 1 à 9, **caractérisé en ce que** le dispositif de distribution est une cartouche double (1), le bouchon de fermeture (7, 33) présentant deux tenons (8, 9).

11. Dispositif de distribution selon l'une des revendications 1 à 9, **caractérisé en ce que** le bouchon de fermeture (36) présente une bride de retrait (31) dont l'extension longitudinale (D2) est plus grande que le diamètre (D1) de l'ouverture (32) de la bague de verrouillage (33), qui est éloignée du dispositif de distribution, où l'ouverture (32) présente deux évidements (35) de telle sorte que la bague de verrouillage, dans une position, peut recevoir la bride de retrait.

12. Dispositif de distribution selon la revendication 11, **caractérisé en ce que** la bride de retrait (31) du bouchon de fermeture (36) présente à son côté inférieur deux biais de bride de retrait (37, 38) qui, vus axialement, s'étendent en biais pour renforcer l'effet de retrait par la bague de verrouillage sur le bouchon.
